# FASCICULE DE BREVET EUROPEEN

(11) **EP 2 288 841 B1**
(45) Date de publication et mention de la délivrance du brevet: **10.10.2012**
(21) Numéro de dépôt: 08874268.9
(22) Date de dépôt: 23.12.2008
(51) Int. Cl.: F17C 9/02

(54) **SYSTÈME ET PROCÉDÉ DE VAPORISATION D'UN FLUIDE CRYOGÉNIQUE, NOTAMMENT DU GAZ NATUREL LIQUÉFIÉ, À BASE DE CO2**
SYSTEM UND VERFAHREN ZUM VERDAMPFEN EINES CO2 ENTHALTENDEN KRYOGENEN FLUIDS, INSBESONDERE FLÜSSIGERDGAS
SYSTEM AND METHOD FOR VAPORISING A CO2 CONTAINING CRYOGENIC FLUID, IN PARTICULAR LIQUEFIED NATURAL GAS

(30) Priorité: 16.05.2008 FR 0853203
(43) Date de publication de la demande: 02.03.2011
(73) Titulaire: GEA Batignolles Technologies Thermiques, 44300 Nantes (FR)
(72) Inventeur: ROBIDOU, Herveline, F-44470 Carquefou (FR); BARITEAU, Nicolas, F-44300 Nantes (FR)
(74) Mandataire: Prugneau, Philippe
(86) Numéro de dépôt international: PCT/FR2008/052411
(87) Numéro de publication internationale: WO 2009/138579

(56) Documents cités:
- FR-A- 2 882 129

## Description

L'invention concerne un procédé de vaporisation d'un fluide cryogénique, notamment du gaz naturel liquéfié, comprenant les étapes suivantes : fournir de la chaleur à partir de l'air ambiant à un fluide intermédiaire de transfert de chaleur dans un premier échangeur de chaleur, fournir de la chaleur à partir dudit fluide intermédiaire au fluide cryogénique dans un deuxième échangeur de chaleur pour vaporiser le fluide cryogénique.

L'invention s'applique plus particulièrement à un procédé destiné à être mis en oeuvre sur des terminaux de vaporisation ou regazéification du gaz naturel liquéfié afin de vaporiser ledit gaz naturel liquéfié qui arrive par des méthaniers sous forme liquide à une température d'environ -160 degrés Celsius (°C) pour le transformer en gaz à une température comprise environ entre +2°C et +20°C, ce gaz naturel étant ensuite transporté par des gazoducs jusqu'à son lieu d'utilisation.

On connaît en particulier du brevet US 7155917, un procédé pour vaporiser le gaz naturel liquéfié tel que décrit plus haut dans lequel le fluide intermédiaire se présente sous forme liquide et est transporté dans un circuit en boucle fermée passant par les échangeurs de chaleur au moyen d'une pompe. Le fluide intermédiaire est utilisé dans le deuxième échangeur de chaleur pour la vaporisation du gaz naturel liquéfié, au cours de laquelle il se refroidit. Il est ensuite réchauffé dans le premier échangeur de chaleur par de l'air ambiant pulsé du haut vers le bas, ce qui refroidi l'air ambiant. La formation de givre sur l'échangeur par condensation de l'humidité ambiante peut être limitée par un débit d'air adapté. Cependant, l'amplitude de température du fluide intermédiaire qui est utilisable pour vaporiser le gaz naturel liquéfié est faible, par conséquent, ce procédé nécessite une grande surface d'échange thermique et donc l'installation d'un circuit supplémentaire et d'échangeurs dont les dimensions sont très importantes.

Un autre procédé de vaporisation du gaz naturel liquéfié connu par exemple du document de brevet US 5390500 consiste à utiliser l'air ambiant comme fluide intermédiaire pour vaporiser le gaz naturel liquéfié. Cependant, ce procédé a une faible efficacité et l'amplitude de température de l'air qui est exploitable pour vaporiser le gaz naturel liquéfié est faible, ce procédé est donc limité à des exploitations de petite ou moyenne taille. Par ailleurs, ce procédé présente l'inconvénient que la condensation de l'humidité de l'air se transforme en glace lorsque la température de paroi de l'échangeur devient négative, ce qui implique de prévoir un dégivrage de l'échangeur.

On connaît aussi du document de brevet FR 2882129 un autre système de vaporisation de gaz naturel liquéfié avec un fluide intermédiaire caloporteur de type méthanol, comprenant un circuit en boucle fermée qui traverse deux échangeurs de chaleur, l'un pour l'air ambiant et l'autre pour le gaz naturel liquéfié. Le méthanol est réchauffé de -70°C à 0°C dans l'échangeur à air, puis amené par une pompe dans l'échangeur à gaz naturel liquéfié où il est refroidi de 20°C à -70°C.

Le but de l'invention est de remédier à ces inconvénients en proposant un procédé et un système utilisant un fluide intermédiaire pour vaporiser un fluide cryogénique à grande échelle et qui ne conduise pas à la formation de givre.

A cet effet, l'invention a pour objet un procédé de vaporisation d'un fluide cryogénique, notamment du gaz naturel liquéfié, comprenant les étapes suivantes : fournir de la chaleur à partir de l'air ambiant à un fluide intermédiaire de transfert de chaleur dans un premier échangeur de chaleur, fournir de la chaleur à partir dudit fluide intermédiaire au fluide cryogénique dans un deuxième échangeur de chaleur pour vaporiser le fluide cryogénique, caractérisé en ce que ledit fluide intermédiaire est amené dans le deuxième échangeur de chaleur après avoir été comprimé, et en ce qu'il est amené dans le premier échangeur de chaleur après avoir été détendu.

En particulier, le fluide intermédiaire, qui peut être du dioxyde de carbone, peut être comprimé à une certaine pression élevée pour être amené à un état supercritique, soit pour le CO₂ une pression comprise entre environ 80 et 130 bars, et être détendu à une pression comprise entre environ 30 et 50 bars. Dans ce cas d'utilisation, le dioxyde de carbone suit un cycle supercritique.

Avec ce procédé, on peut vaporiser un fluide cryogénique avec une surface d'échange thermique très réduite, sans apparition de givre, ce qui permet de mettre en oeuvre ce procédé dans des installations de grandes tailles. En particulier, on peut, par la compression, amener le fluide intermédiaire dans le deuxième échangeur de chaleur à une température assez haute pour vaporiser le fluide cryogénique sur une surface d'échange thermique réduite et, par la détente, amener le fluide intermédiaire dans le premier échangeur de chaleur à une température positive ou proche de 0°C, légèrement inférieure à la température de l'air ambiant circulant dans cet échangeur, de façon à éviter l'apparition de givre sur cet échangeur.

Comme fluide intermédiaire convenant bien avec un tel processus de compression et de détente, on peut utiliser des fluides réfrigérants tels que le dioxyde de carbone (CO₂), le propane, le R134a, le R152a ou le R32 ou encore l'ammoniac ou encore des mélanges azéotropiques tels que l'eau ammoniaquée. Le CO₂ a l'avantage d'avoir un pouvoir de réchauffement climatique bien inférieur aux autres fluides réfrigérants, donc moins polluant en cas de fuite ou de rejet dans l'environnement. Le CO₂ est en outre un fluide naturel, disponible en grande quantité, non inflammable et dont la température de solidification est d'environ -60°C, température qui n'est pas atteinte par le CO₂ au cours du procédé selon l'invention, ce qui prévient tout risque de figeage du deuxième échangeur de chaleur. Le CO₂ a aussi la particularité, dans les gammes de température et de pression utilisées dans le premier échangeur de chaleur, d'être peu sensible aux variations de pression, c'est-à-dire qu'une faible perte de pression n'a pratiquement pas d'influence sur sa température. Comme on sait que tous les circuits peuvent présenter des fuites, l'utilisation du CO₂ permet de maintenir la température quasi-constante dans le premier échangeur même dans des situations de fuites des canalisations.

Le fluide intermédiaire peut également être maintenu dans un état sous-critique, se caractérisant par une compression moyenne moins contraignante jusqu'à des pressions comprises entre 40 et 60 bars, puis une détente à une pression comprise entre environ 30 et 35 bars. Avec ce procédé, la température du dioxyde de carbone en entrée du deuxième échangeur est plus faible mais le coefficient d'échange thermique à la surface de cet échangeur est plus élevé dû à la condensation du fluide.

L'invention s'étend à un système pour la mise en oeuvre d'un tel procédé de vaporisation d'un fluide cryogénique.

D'autres caractéristiques et avantages du système et du procédé de vaporisation d'un fluide cryogénique selon l'invention apparaîtront encore mieux à la lecture de la description qui suit d'exemples de réalisation illustrés par les dessins.
La figure 1 est une représentation schématique de principe du système selon l'invention.
La figure 2 montre schématiquement en coupe un premier échangeur de chaleur de vaporisation du fluide intermédiaire utilisé dans le système selon l'invention.
La figure 3 montre schématiquement en perspective une portion d'un tube coaxial d'un deuxième échangeur de chaleur de vaporisation de fluide cryogénique utilisé dans le système selon l'invention.
La figure 4 représente un diagramme de Mollier du CO₂.
La figure 5 est un organigramme indiquant les étapes du procédé selon l'invention.
La figure 6 est une représentation schématique de principe d'une variante du système selon l'invention.
La figure 7 est une représentation schématique de principe d'une autre variante du système de vaporisation du GNL selon l'invention comportant trois circuits en boucle fermée.
La figure 8 représente le diagramme de Mollier du CO₂ avec indiqué des cycles du procédé selon l'invention dans les trois circuits en boucle fermée.

Sur la figure 1, on a représenté de façon schématique un exemple d'un système de vaporisation 1 pour la mise en oeuvre du procédé de vaporisation d'un fluide cryogénique selon l'invention. Ce fluide cryogénique est en particulier du gaz naturel liquéfié, mais il est évident que le système de vaporisation 1 pourrait être utilisé pour vaporiser un autre fluide cryogénique.

Le système de vaporisation 1 selon l'invention comprend un circuit en boucle fermée 2 d'un fluide intermédiaire de transfert de chaleur circulant dans un certain sens de circulation indiqué par la flèche A sur la figure 1 et qui traverse, dans le sens de circulation A, un premier échangeur de chaleur 3 entre l'air ambiant et le fluide intermédiaire conçu pour vaporiser le fluide intermédiaire à température constante, un compresseur 4 du fluide intermédiaire, un deuxième échangeur de chaleur 5 entre le fluide intermédiaire et le fluide cryogénique pour vaporiser ce dernier et un organe de détente 6 du fluide intermédiaire. On a représenté sur la figure 1 l'entrée et la sortie de l'air ambiant dans le premier échangeur de chaleur 3 par des flèches indiquant AIR, et l'entrée en phase liquide et la sortie en phase gazeuse du fluide cryogénique dans le deuxième échangeur de chaleur 5 par des flèches indiquant respectivement L et G.

Le système de vaporisation 1 peut comprendre en outre un dispositif accumulateur 14 de fluide intermédiaire disposé entre le premier échangeur de chaleur 3 et le compresseur 4 qui permet de constituer une réserve de fluide intermédiaire afin de sécuriser le fonctionnement du compresseur 4 et d'assurer une quantité suffisante de fluide intermédiaire à l'entrée du deuxième échangeur de chaleur 5.

La figure 2 illustre un exemple de l'échangeur de chaleur 3 de vaporisation du fluide intermédiaire. Il comprend un ou plusieurs faisceaux de tubes 7 disposés en plusieurs rangées superposées sensiblement parallèles (représentés en traits interrompus) dans lesquels circule le fluide intermédiaire et autour desquels circule l'air ambiant, l'air ambiant et le fluide intermédiaire n'étant ainsi pas en contact direct. On a porté sur la figure 2 le sens de circulation A du fluide intermédiaire le long des tubes 7. L'air ambiant est pulsé dans le premier échangeur de chaleur 3 par un ou plusieurs ventilateurs 8. De l'humidité contenue dans l'air ambiant peut se condenser sur les tubes 7 du premier échangeur 3 lorsque la surface des tubes 7 est suffisamment froide et être évacuée du premier échangeur 3 par gravité. On choisira de préférence de pulser l'air ambiant par les ventilateurs du haut vers le bas, dans le sens de l'écoulement de l'humidité condensée de sorte à favoriser son évacuation.

Le fluide intermédiaire est ici injecté en phase liquide dans l'échangeur de chaleur 3 par une extrémité 9A des tubes 7, puis il circule en ébullition dans les tubes 7 de sorte qu'il se vaporise à température quasi-constante et ressort en phase gazeuse, c'est-à-dire vaporisé, par un autre extrémité 9B, qui est ici adjacente à l'extrémité 9A d'entrée du fluide intermédiaire. Bien entendu, la disposition superposée des tubes 7 est montrée sur la figure 2 qu'à titre d'exemple non limitatif. De la même façon, la position des moteurs et réducteurs des ventilateurs 8 au dessous du faisceau de tubes 7 n'est donnée qu'à titre d'exemple non limitatif. De préférence, les moteurs et réducteurs des ventilateurs 8 pourront être placés au-dessus du niveau des tubes 7 pour éviter tout contact avec l'eau. On pourrait aussi envisager une disposition inclinée (et non perpendiculaire) du faisceau de tubes 7 par rapport au flux d'air des ventilateurs 8 pour diminuer l'encombrement de l'installation. Le fluide intermédiaire entrerait dans les tubes 7 par une extrémité basse 9A et ressortirait des tubes 7 par une extrémité haute 9B ayant un niveau bien plus élevé que l'extrémité 9A.

Les tubes 7 de l'échangeur de chaleur 3 comportent de préférence des sections de passage adaptées pour limiter les pertes de pression, en fonction de l'état liquide ou gazeux du fluide intermédiaire. Par exemple, on pourra disposer une première section de passage composée d'un certain nombre de tubes 7 d'un premier diamètre adaptés au fluide intermédiaire liquide (par exemple une rangée de dix tubes 7), puis une deuxième section de passage composée de tubes 7 adaptés au fluide intermédiaire gazeux, ayant un diamètre supérieur au premier diamètre ou de même diamètre mais en plus grand nombre (par exemple deux rangées de dix tubes 7) de sorte à définir un plus grand volume.

Les tubes 7 peuvent être composés d'acier, par exemple de l'acier inoxydable ou de l'acier carbone. Ils sont avantageusement munis d'ailettes externes et d'ailettes internes de formes variables (non représentées), les ailettes externes favorisant l'échange thermique entre l'air ambiant et le fluide intermédiaire et permettant un drainage de l'humidité condensée, et les ailettes internes favorisant l'ébullition du fluide intermédiaire en augmentant le nombre de sites de nucléation sur la paroi des tubes 7, ce qui permet de réduire la taille de l'échangeur de chaleur 3. Les ailettes externes sont de préférence en aluminium et l'espacement entre deux ailettes consécutives est de préférence compris entre 1,5 mm et 3 mm pour drainer efficacement l'humidité condensée. La forme et la dimension des ailettes externes peuvent varier d'un tube à l'autre du faisceau de tubes 7. Les ailettes internes peuvent être aussi remplacées par une bosselure ou une surface structurée de la paroi interne des tubes 7. En plus, la surface externe des ailettes peut être traitée chimiquement pour présenter des propriétés hydrofuge et anti-corrosion de façon à favoriser l'écoulement de l'eau et augmenter la durée de vie de l'installation.

La figure 3 montre schématiquement une partie du deuxième échangeur de chaleur 5 de vaporisation de fluide cryogénique qui se présente ici sous la forme d'un échangeur coaxial constitué d'un ensemble de tubes 10 formés chacun de deux tubes coaxiaux 11,12. Le fluide cryogénique circule dans le tube interne 11 dans un sens opposé au sens de circulation A, indiqué par la flèche B sur la figure 3, et le fluide intermédiaire circule dans le tube externe 12 autour du tube interne 11 dans le sens de circulation A. Avantageusement, le tube interne 11 de l'échangeur coaxial 10 peut être équipé d'ailettes 13 s'étendant radialement entre les deux tubes 11,12 afin de favoriser les échanges thermiques entre le fluide intermédiaire et le fluide cryogénique. Un matériau isolant (non représenté) peut être disposé autour du tube externe 12 pour limiter les échanges de chaleur avec l'air ambiant et donc les pertes thermiques.

Le deuxième échangeur de chaleur 5 peut aussi se présenter sous la forme d'un échangeur de type tube à calandre (non représenté), ou de type à plaque (non représenté), d'une façon généralement connue par l'homme du métier, comprenant chacun des sections de passage différentes adaptées à la densité des fluides le traversant (sous forme liquide ou gazeuse dans l'état supercritique). Dans ces échangeurs, les circulations respectives du fluide intermédiaire et du fluide cryogénique se font également à contre-courant afin d'améliorer les échanges thermiques entre les deux fluides.

Le deuxième échangeur de chaleur 5, quelque soit sa forme, est réalisé de préférence en acier enrichi en nickel de sorte à supporter des variations de température élevées.

Le compresseur 4 est choisi en fonction de la charge thermique, des gammes de pression et de température et du débit du fluide intermédiaire parmi des compresseurs commerciaux développés récemment, par exemple par la société DORIN, et adaptés pour la compression du fluide intermédiaire dans les gammes de pression et de températures du procédé, et notamment pour la compression du dioxyde de carbone supercritique passant d'une température comprise entre environ -10°C et +15°C à une température entre environ +100°C et +150°C. L'organe de détente 6 peut être une vanne régulée mécaniquement ou électroniquement.

Selon l'invention, le fluide intermédiaire de transfert de chaleur peut être avantageusement du dioxyde de carbone (CO₂) dont les propriétés thermodynamiques permettent d'optimiser le fonctionnement du système de vaporisation 1 et en particulier de diminuer très fortement la surface d'échange thermique du deuxième échangeur de chaleur 5 nécessaire à la vaporisation du fluide cryogénique. En effet, en considérant pour le CO₂, une température d'entrée dans le deuxième échangeur 5 de +150°C et une température de sortie de l'échangeur 5 de 0°C, et pour le fluide cryogénique, une température d'entrée dans l'échangeur 5 de -160°C et une température de sortie de l'échangeur 5 de +2°C, la différence de température logarithmique caractérisant l'échange est de 154°C. Si en revanche, on utilise un autre fluide intermédiaire classique, par exemple de l'eau glycolée, dans une gamme de température d'environ +10°C en entrée de l'échangeur 5 à -7°C en sortie de l'échangeur 5, cette différence de température logarithmique n'est que de 49°C. Ceci signifie, en supposant que cet autre fluide intermédiaire ait des propriétés d'échanges thermiques similaires à celles du CO₂, qu'un système de vaporisation 1 selon l'invention utilisant un tel autre fluide nécessiterait un échangeur de chaleur 5 comportant trois fois plus de surface d'échange thermique. En variante, on peut utiliser comme fluide intermédiaire un fluide réfrigérant ayant des propriétés thermodynamiques proches du CO₂ pour ce procédé, tel que le propane, le R134a, le R152a ou le R32.

On décrit maintenant, en relation avec les figures 4 et 5, le cycle d'étapes du procédé de vaporisation selon l'invention, lorsqu'il est mis en oeuvre dans un système illustré sur la figure 1, en utilisant du CO₂ comme fluide intermédiaire et du gaz naturel liquéfié (GNL) comme fluide cryogénique.

Sur la figure 4, on a représenté le diagramme de Mollier du CO₂ dans lequel est tracé un exemple typique du cycle d'étapes correspondant au procédé selon l'invention et indiquant l'état du CO₂ à chaque étape, comme cela est illustré sur la figure 5.

Le procédé de vaporisation du GNL selon l'invention comprend donc un cycle qui commence à l'étape 51 par un premier transfert de chaleur dans le premier échangeur de chaleur 3 consistant à fournir au CO₂ de la chaleur de l'air ambiant introduit dans l'échangeur de chaleur 3 à une température comprise entre +3°C et +50°C, le CO₂ se trouvant à l'entrée 9A dans l'échangeur 3 en phase liquide à une température comprise entre environ -10°C et +15°C. Lors de cette première étape 51 du procédé, le transfert de chaleur de l'air ambiant vers le CO₂ permet de vaporiser le CO₂ à température et pression constantes, comme on peut le voir sur la figure 4, l'air sortant de l'échangeur 3 étant par conséquent refroidi. En sortie 9B de l'échangeur 3, le CO₂ se trouve à une pression comprise entre environ 30 et 50 bars, et toujours à une température comprise entre environ - 10°C et +15°C, ce qui implique que, même si de l'humidité de l'air ambiant se condense à la surface de l'échangeur de chaleur 3, les risques de gel sont très limités, voire supprimés.

Le CO₂ subit dans le premier échangeur de chaleur 3 un changement de phase (de sa phase liquide à une phase gazeuse) qui apporte plusieurs avantages. D'abord, il permet d'augmenter fortement l'échange de chaleur entre l'air ambiant et le CO₂. En outre, grâce à ce changement de phase, on peut contrôler la température dans l'échangeur 3 simplement par une régulation de la pression du CO₂ en sortie du premier échangeur de chaleur 3. Enfin, lors de ce changement de phase, le CO₂ est peu sensible aux variations de pression : par exemple, si le CO₂ subit une perte de pression d'environ 1 bar entre son entrée 9A et sa sortie 9B dans l'échangeur de chaleur 3, la température n'est abaissée que d'environ 1 °C entre l'entrée 9A et la sortie 9B du CO₂ dans cet échangeur 3.

En sortie de l'échangeur de chaleur 3, le CO₂ sous sa phase gazeuse peut être accumulé à l'étape 52 dans le dispositif accumulateur 14, dont la taille est adaptée au volume de la boucle 2 de fluide intermédiaire, avant d'être comprimé à l'étape 53 à une pression comprise entre environ 80 et 130 bars, pour être réchauffé jusqu'à une température comprise entre environ +100°C et +150°C comme on peut le voir sur la figure 4. La pression du CO₂ étant alors supérieure à la pression critique, le CO₂ se trouve sous sa forme supercritique.

Ensuite, le CO₂ supercritique est amené à l'étape 54 dans l'échangeur de chaleur 5 pour fournir sa chaleur au GNL entré en phase liquide L (voir figure 1) à une température d'environ -160°C, en quantité telle que le GNL est vaporisé et réchauffé jusqu'à une température comprise entre environ +2°C et +20°C en sortie G de l'échangeur 5 (voir figure 1). Lors de cette étape 54, le CO₂ est refroidi jusqu'à une température comprise entre environ 0°C et -10°C par le transfert de chaleur du CO₂ vers le GNL, comme on peut le voir sur la figure 4.

Enfin, à l'étape 55, le CO₂ est détendu à enthalpie constante jusqu'à une pression comprise entre environ 30 et 50 bars dans l'organe de détente 6, comme on peut le voir sur la figure 4. La pression du CO₂ à la fin de l'étape de détente 55 est régulée de sorte à obtenir une température du CO₂ comprise entre environ -10°C et +15°C. Le procédé se poursuit en boucle en revenant à l'étape 51.

Ainsi, la température du CO₂ évolue entre environ +150°C et -10°C au cours d'un cycle, ce qui est largement au-dessus de la température de solidification du CO₂ qui est d'environ -60°C, permettant ainsi de prévenir tout risque de figeage du CO₂ dans le deuxième échangeur de chaleur 5.

Pour des températures de l'air ambiant inférieures à +5°C, la perte liée à la faible amplitude de température exploitable sur l'air (entre l'entrée et la sortie du premier échangeur de chaleur 3) peut être avantageusement compensée par une élévation du débit de fluide intermédiaire dans le circuit 2 d'une part et du débit des ventilateurs 8 faisant circuler l'air ambiant dans le premier échangeur de chaleur 3 d'autre part. Le procédé selon l'invention est donc exploitable pour une température de l'air ambiant comprise entre environ +3°C et +50°C.

Pour une température de l'air ambiant inférieure à +3°C, on peut prévoir une boucle additionnelle de chauffage (non représenté) du fluide intermédiaire.

Par ailleurs, l'air refroidi en sortie du premier échangeur de chaleur 3 peut être avantageusement utilisé dans un autre échangeur pour le refroidissement d'un fluide de travail (de l'eau par exemple) d'un système de production d'électricité (à partir d'une turbine à gaz par exemple).

La figure 6 montre une variante du système de vaporisation selon l'invention comportant un échangeur interne 15 interposé entre la sortie (de fluide intermédiaire) de l'échangeur 5 (soit sur le circuit haute pression de CO₂ en amont de l'organe de détente 6) et la sortie (de fluide intermédiaire) de l'échangeur 3 (soit sur le circuit basse pression de CO₂ en amont du compresseur 4). La présence de cet échangeur 15 permet d'améliorer le coefficient de performance de la boucle de CO₂ en augmentant la quantité d'énergie utilisable pour l'échange thermique (ceci peut être compris par la différence d'enthalpie exploitable plus importante lorsque cet échangeur est présent dans la boucle) par rapport à l'énergie utilisée pour la compression du fluide. De plus la présence de cet échangeur 15 permet au CO₂ de rentrer dans le compresseur 4 à une température supérieure (de l'ordre de 10 à 20°C) et donc pour le même rapport de compression, de sortir du compresseur à une température plus importante (de l'ordre de 10 à 20°C). De ce fait, le CO₂ entrant dans l'échangeur 5 de vaporisation du fluide cryogénique sera à une température supérieure et l'échange thermique sera plus efficace, ce qui pourra se traduire par une surface d'échangeur moindre. L'échangeur interne 15 peut être un échangeur coaxial tel que montré sur la figure 3 avec une circulation des fluides à contre courant. Le CO₂ qui se trouve à la pression la plus élevée est idéalement introduit dans le tube central tandis que le CO₂ à basse pression circule dans le tube extérieur entourant le tube central.

La figure 7 montre une autre variante du système de vaporisation 1 selon l'invention comportant trois circuits de CO₂ en boucle fermée 2,20,30 du fluide intermédiaire de transfert de chaleur, ici du CO₂, circulant, dans chaque boucle, dans un certain sens de circulation indiqué respectivement par les flèches A,A2,A3.

Dans le premier circuit de CO₂ en boucle fermée 2, le CO₂ traverse, de la même manière que décrit précédemment en relation avec la figure 1, dans le sens de circulation A, d'abord le premier échangeur de chaleur 3, puis le compresseur 4, le deuxième échangeur de chaleur 5 et l'organe de détente 6. Le passage de l'air ambiant dans le premier échangeur de chaleur 3 est représenté par une flèche indiquant AIR, et l'entrée en phase liquide ou supercritique et la sortie en phase gazeuse du fluide cryogénique, ici du GNL, dans le deuxième échangeur de chaleur 5 sont représentées par des flèches indiquant respectivement L et G.

Ce premier circuit 2 a pour but de vaporiser le GNL grâce à un échange de chaleur avec du CO₂ comprimé dans le compresseur 4 et d'obtenir du GNL avec une température positive en sortie G, comme le procédé décrit plus haut en relation avec la figure 5.

Dans un deuxième circuit de CO₂ en boucle fermée 20 en amont du premier circuit 2 de CO₂, le CO₂ traverse, dans le sens de circulation A2, un quatrième échangeur de chaleur 21 entre l'air ambiant et le CO₂, un cinquième échangeur de chaleur 23 entre le CO₂ et le GNL, et une pompe 24 de type électrique ou autre. Le CO₂ est amené du quatrième échangeur de chaleur 21 au cinquième échangeur de chaleur 23 par des conduits classiques, connus en tant que tels par l'homme du métier. Le cinquième échangeur de chaleur 23 est ici raccordé en série avec le deuxième échangeur de chaleur 5 pour réaliser un préchauffage du GNL, l'entrée du GNL (en phase liquide ou supercritique) dans le cinquième échangeur de chaleur 23 étant représentée sur la figure 7 par une flèche indiquant L2 et la sortie du GNL réchauffé (toujours en phase liquide ou supercritique) étant indiquée par la flèche L.

Ce deuxième circuit 20 permet de préchauffer le GNL par un échange de chaleur avec du CO₂ avec une consommation électrique faible et un cout optimisé. Le GNL arrive en L dans le premier circuit 2 ce qui permet de réduire la plage de compression du CO₂ nécessaire pour atteindre une pression et une température du CO₂ suffisante pour vaporiser le GNL.

Dans un troisième circuit de CO₂ en boucle fermée 30, en amont du deuxième circuit 20 de CO₂, le CO₂ traverse, dans le sens de circulation A3, un sixième échangeur de chaleur 31 entre l'air ambiant et le CO₂, une turbine 33 apte à utiliser une différence de pression du CO₂ pour produire de l'énergie électrique, un septième échangeur de chaleur 34 entre le CO₂ et le GNL, et une pompe 35 de type électrique ou autre. Le septième échangeur de chaleur 34 est ici raccordé en série avec le cinquième échangeur de chaleur 23 pour réaliser un autre préchauffage du GNL, l'entrée du GNL (en phase liquide) dans le septième échangeur de chaleur 34 étant représentée sur la figure 7 par une flèche indiquant L3 et la sortie du GNL réchauffé (en phase liquide ou supercritique) étant indiquée par la flèche L2.

Ce troisième circuit 30 permet de réaliser un préchauffage du GNL tout en utilisant la différence de pression du CO2 dans le cycle pour faire tourner la turbine 33 et produire de l'énergie électrique, qui sera utilisable dans diverses parties du système 1 (pompes, compresseurs, ventilateurs, etc.).

Dans chaque circuit 2,20,30, l'air ambiant est pulsé dans les échangeurs de chaleur 3,21,31 par des ventilateurs respectifs 8,22,32 au niveau des flèches indiquant AIR sur la figure 7.

On décrit maintenant, en relation avec la figure 8 qui représente le diagramme de Mollier du CO₂, trois cycles d'étapes C1,C2,C3 du procédé de vaporisation selon l'invention, lorsqu'il est mis en oeuvre dans un système illustré sur la figure 7 comprenant trois circuits en boucle fermée 2,20,30, en utilisant du CO₂ comme fluide intermédiaire et du GNL comme fluide cryogénique. On comprendra que le système de vaporisation 1 selon l'invention fonctionne de préférence avec les trois circuits en boucle fermée 2,20,30, mais peut aussi fonctionner avec seulement le premier et le deuxième circuits en boucle fermée 2,20, ou encore avec le premier circuit 2 seul comme cela sera précisé ci-dessous.

Le GNL liquide est introduit d'abord dans le troisième circuit 30 à une température d'environ -160°C et une pression d'environ 90 bars dans le septième échangeur de chaleur 34, au niveau de la flèche L3 sur la figure 7, pour y être réchauffé par échange de chaleur avec le CO₂ dans l'échangeur 34 jusqu'à une température comprise entre -55°C et -30°C en sortie L2, le GNL étant alors dans un état supercritique.

Dans le troisième circuit 30, le CO₂ subit un cycle C1 (représenté en traits interrompus sur la figure 8) commençant à l'étape 81 par un transfert de chaleur dans l'échangeur de chaleur 31 consistant à fournir au CO₂ se trouvant à l'entrée de l'échangeur 31 en phase liquide à une température comprise entre environ - 5°C et 0°C et à une pression comprise entre 30 et 35 bars, de la chaleur de l'air ambiant introduit dans l'échangeur de chaleur 31 à une température d'au moins +5°C. Cette étape 81, comme l'étape 51 précédemment décrite, a pour but de vaporiser le CO₂ à température et pression constantes, comme on peut le voir sur la figure 8, l'air sortant de l'échangeur 31 étant par conséquent refroidi.

En sortie de l'échangeur de chaleur 31, le CO₂ gazeux est amené dans la turbine 33 dans laquelle le CO₂ subit à l'étape 82 une chute de pression jusqu'à entre environ 7 et 15 bars et une chute de température jusqu'à entre environ - 50°C et -25°C. La différence de pression du CO₂ dans la turbine est donc élevée ce qui permet de récupérer une grande quantité d'énergie électrique.

Ensuite, le CO₂ gazeux est amené dans le septième échangeur de chaleur 34 pour fournir de la chaleur et réchauffer à l'étape 83 le GNL liquide entré en L3 dans l'échangeur 34. Lors de l'étape 83, le CO₂ passe de l'état gazeux à un état liquide, à température et pression constantes.

Enfin, à l'étape 84, le CO₂ est pompé en direction du sixième échangeur 31, de sorte que sa pression augmente jusqu'à entre environ 30 et 35 bars et sa température augmente jusqu'à entre environ -5°C et 0°C, et le CO₂ se trouve à l'état liquide. Le procédé se poursuit en boucle en revenant à l'étape 81.

A l'issu de ce circuit 30, le GNL supercritique sort du septième échangeur de chaleur 34 en L2 pour être conduit dans le deuxième circuit 20 où il est réchauffé par un échange de chaleur avec du CO₂ dans le cinquième échangeur 23 jusqu'à atteindre une température comprise entre -15°C et -7°C en sortie L de l'échangeur 23, le GNL étant alors dans un état supercritique.

Dans ce deuxième circuit 20, le CO₂ subit un cycle C2 (représenté en trait plein sur la figure 8) commençant à l'étape 91, comme à l'étape 81 précédemment décrite, par un transfert de chaleur dans le quatrième échangeur de chaleur 21 consistant à fournir au CO₂ de la chaleur de l'air ambiant introduit dans l'échangeur de chaleur 21 à une température d'au moins +5°C, le CO₂ étant liquide à l'entrée de l'échangeur 21 à une température comprise entre environ -5°C et 0°C, et une pression comprise entre 30 et 35 bars. Cette étape 91 permet de vaporiser le CO₂ à température et pression constantes, l'air sortant de l'échangeur 21 étant refroidi.

En sortie de l'échangeur de chaleur 21, le CO₂ en phase gazeuse est amené à l'étape 92 jusqu'au cinquième échangeur de chaleur 23 dans des conduits dans lesquels le CO₂ subit une faible perte de pression jusqu'à entre environ 25 bars et 33 bars, et une baisse de température jusqu'à entre environ - 10°C et -2°C. Dans le cinquième échangeur de chaleur 23, le CO₂ fournit de la chaleur et réchauffe à l'étape 93 le GNL liquide entré en L2 dans l'échangeur 23. Lors de cette étape 93, le CO₂ passe de l'état gazeux à un état liquide, à température et pression constantes. Enfin, à l'étape 94, le CO₂ est pompé en direction du quatrième échangeur 21 et passe de l'état gazeux à l'état liquide, sa pression augmente jusqu'à entre environ 30 et 35 bars et sa température augmente jusqu'à entre environ -5°C et 0°C. Le procédé se poursuit en boucle en revenant à l'étape 91.

En sortie du circuit 20, le GNL supercritique sort du cinquième échangeur de chaleur 23 en L à une température comprise entre environ -15°C et -7°C pour être conduit dans le premier circuit 2 où il est réchauffé et vaporisé par échange de chaleur avec du CO₂ dans le deuxième échangeur de chaleur 5 jusqu'à atteindre une température comprise entre 0°C et +15°C en sortie G de l'échangeur 5.

Dans le premier circuit 2, le CO₂ subit un cycle C3 (représenté en traits pointillés sur la figure 8) commençant à l'étape 101, comme à l'étape 81 ou 91 précédemment décrite, par un transfert de chaleur dans le premier échangeur de chaleur 3 consistant à fournir au CO₂ de la chaleur de l'air ambiant introduit dans l'échangeur de chaleur 3 à une température d'au moins +5°C, le CO₂ étant liquide à l'entrée de l'échangeur 3 à une température comprise entre environ - 5°C et 0°C, et une pression comprise entre 30 et 35 bars. Cette étape 101 permet de vaporiser le CO₂ à température et pression constantes, l'air sortant de l'échangeur 3 étant refroidi.

En sortie de l'échangeur de chaleur 3, le CO₂ en phase gazeuse est comprimé à l'étape 102 jusqu'à une pression comprise entre environ 40 et 60 bars, pour être réchauffé jusqu'à une température comprise entre environ 5°C et 20°C. Le CO₂ est alors amené dans l'échangeur de chaleur 5 pour fournir à l'étape 103 de la chaleur au GNL entré en L à une température d'environ -15°C, en quantité telle que le GNL est vaporisé et réchauffé jusqu'à une température comprise entre environ 0°C et +15°C en sortie G de l'échangeur 5. Lors de l'étape 103, le CO₂ passe de l'état gazeux à un état liquide, à température et pression constantes. Enfin, le CO₂ est amené à l'organe de détente 6 pour être détendu à l'étape 104 à enthalpie constante jusqu'à une pression comprise entre environ 30 et 35 bars, et une température comprise entre environ -5°C et 0°C. Le procédé se poursuit en boucle en revenant à l'étape 101.

Dans le premier circuit 2 de CO₂, le CO₂ peut également subir un cycle dit supercritique comme décrit plus haut en relation avec la figure 4.

Au cours du procédé selon l'invention, la pression du GNL est régulée de sorte à rester quasi-constante et diminue seulement d'environ 90 bars à l'entrée L3 du troisième circuit 30 à environ 88 bars en sortie G du premier circuit 2.

L'avantage de ce procédé en trois cycles C1,C2,C3 successifs est qu'il permet, en diminuant la plage de compression du CO₂ à l'étape 102 (par rapport à l'étape 53 du procédé décrit plus haut en relation avec la figure 5), de diminuer fortement la consommation d'énergie électrique dans le cycle C3. Le circuit C2 permet d'amener du GNL à une température assez élevée dans le circuit C3 pour permettre cette diminution de la compression du CO₂. Enfin, l'avantage du circuit C1 est de permettre d'utiliser une partie de l'énergie du CO₂ pour produire de l'électricité, ce qui réduit la dépendance énergétique des autres circuits C2,C3. L'ensemble des circuits C1,C2,C3 consomme moins d'énergie et est plus efficace que le circuit C3 seul.

On peut mettre en oeuvre le procédé selon l'invention dans seulement les circuits C2,C3 avec les mêmes plages de pression et de température pour le CO₂ à chaque étape. Dans ce cas, le GNL est introduit directement en L2 dans le cinquième échangeur de chaleur 23 du circuit C2 à une température d'environ -160°C, et ressort en L à une température d'environ -15°C à -7°C avant d'être introduit dans le deuxième échangeur de chaleur 5. Le circuit C2 étant un circuit sans compresseur, avec une pompe 24 classique, le coût total des circuits C2 et C3 est avantageux par rapport au circuit C3 seul.

On peut aussi mettre en oeuvre le procédé selon l'invention dans le circuit C3 seulement avec les mêmes plages de pression et de température pour le CO₂ à chaque étape. Dans ce cas, le GNL est introduit directement en L dans le deuxième échangeur de chaleur 5 du circuit C3 à une température d'environ - 160°C, et ressort vaporisé en G à une température d'environ 0°C à +15°C. Ce procédé permet une moindre consommation d'énergie que le procédé décrit plus haut en relation avec les figures 1 et 4 qui nécessite une compression du CO₂ à au moins environ 80 bars.
On comprendra que les quatrième et sixième échangeurs de chaleur 21,31 entre l'air et le CO₂ sont similaires au premier échangeur de chaleur 3, et que les cinquième et septième échangeurs de chaleur 23,34 entre le GNL et le CO₂ sont similaires au deuxième échangeur de chaleur 5.

## Revendications

1. Procédé de vaporisation d'un fluide cryogénique, notamment du gaz naturel liquéfié, selon lequel on fait circuler un fluide intermédiaire de transfert de chaleur dans un circuit (2) en boucle fermée traversant un premier échangeur de chaleur (3) entre de l'air ambiant et ledit fluide intermédiaire pour fournir de la chaleur (51) de l'air ambiant audit fluide intermédiaire et un deuxième échangeur de chaleur (5) entre ledit fluide cryogénique et ledit fluide intermédiaire pour fournir de la chaleur (54) dudit fluide intermédiaire audit fluide cryogénique de façon à vaporiser ledit fluide cryogénique, ledit fluide intermédiaire étant amené dans ledit deuxième échangeur de chaleur (5) après avoir été comprimé (53) et étant amené dans ledit premier échangeur de chaleur (3) après avoir été détendu (55), **caractérisé en ce qu'**on fait subir audit fluide intermédiaire un changement de phase à température quasi-constante dans ledit premier échangeur de chaleur (3), ledit fluide intermédiaire entrant dans ledit premier échangeur de chaleur (3) en phase liquide et sortant dudit premier échangeur de chaleur (3) en phase gazeuse.

2. Procédé de vaporisation d'un fluide cryogénique selon la revendication 1, selon lequel ledit fluide intermédiaire est choisi parmi des fluides réfrigérants tels que le propane, le dioxyde de carbone (CO₂), le R134a, le R152a ou le R32.

3. Procédé de vaporisation d'un fluide cryogénique selon la revendication 1 ou 2, selon lequel ledit fluide intermédiaire est du dioxyde de carbone (CO₂) et ledit fluide intermédiaire est détendu (55) dans un organe (6) de détente à enthalpie constante.

4. Procédé de vaporisation d'un fluide cryogénique selon la revendication 3, selon lequel le CO₂ est comprimé (53) à une certaine pression élevée comprise entre environ 80 et 130 bars pour être amené à un état supercritique et est détendu (55) à une pression comprise entre environ 30 et 50 bars.

5. Procédé de vaporisation d'un fluide cryogénique selon la revendication 3, selon lequel le CO₂ est comprimé (102) à une certaine pression moyenne comprise entre environ 40 et 60 bars pour être maintenu dans un état sous-critique et est détendu (104) à une pression comprise entre environ 30 et 35 bars.

6. Procédé de vaporisation d'un fluide cryogénique selon l'une des revendications précédentes, selon lequel le fluide intermédiaire est accumulé dans un dispositif d'accumulation (14) du fluide intermédiaire disposé selon le sens de circulation (A) entre le premier échangeur de chaleur (3) et le compresseur (4).

7. Procédé de vaporisation d'un fluide cryogénique selon l'une des revendications précédentes, selon lequel le fluide intermédiaire circule dans un faisceau de tubes (7) dudit premier échangeur de chaleur (3), lesdits tubes (7) étant disposés en plusieurs rangées et munis d'ailettes externes et éventuellement d'ailettes internes.

8. Procédé de vaporisation d'un fluide cryogénique selon la revendication 7, selon lequel le fluide intermédiaire circule dans une première section de passage desdits tubes (7) définissant un premier volume et dans une deuxième section de passage desdits tubes (7) définissant un deuxième volume plus grand que ledit premier volume pour limiter les pertes de pression en fonction de l'état liquide ou gazeux du fluide intermédiaire.

9. Procédé de vaporisation d'un fluide cryogénique selon l'une des revendications 7 ou 8, selon lequel l'air ambiant est pulsé par au moins un ventilateur (8) du haut vers le bas autour desdits tubes (7) dudit premier échangeur de chaleur (3).

10. Procédé de vaporisation d'un fluide cryogénique selon l'une des revendications précédentes, selon lequel le deuxième échangeur de chaleur est du type à tubes coaxiaux (11,12) à ailettes (13), ou à tube à calandre ou à plaques.

11. Procédé de vaporisation d'un fluide cryogénique selon l'une des revendications précédentes, selon lequel on fait circuler ledit fluide intermédiaire dans un troisième échangeur de chaleur (15) interposé entre une sortie du deuxième échangeur de chaleur (5) et une sortie du premier échangeur de chaleur (3).

12. Procédé de vaporisation d'un fluide cryogénique selon l'une des revendications précédentes, selon lequel on fait circuler du fluide intermédiaire dans un deuxième circuit en boucle fermée (20) traversant un quatrième échangeur de chaleur (21) entre de l'air ambiant et ledit fluide intermédiaire et un cinquième échangeur de chaleur (23) entre ledit fluide intermédiaire et ledit fluide cryogénique, ledit cinquième échangeur de chaleur (23) étant raccordé en série avec ledit deuxième échangeur de chaleur (5) pour réaliser un préchauffage dudit fluide cryogénique.

13. Procédé de vaporisation d'un fluide cryogénique selon l'une des revendications précédentes, selon lequel on fait circuler du fluide intermédiaire dans un troisième circuit en boucle fermée (30) traversant un sixième échangeur de chaleur (31) entre de l'air ambiant et ledit fluide intermédiaire, un septième échangeur de chaleur (34) entre ledit fluide intermédiaire et ledit fluide cryogénique et une turbine (33) apte à utiliser une différence de pression dudit fluide intermédiaire pour produire de l'énergie électrique, ledit septième échangeur de chaleur (34) étant raccordé en série avec ledit cinquième échangeur de chaleur (23) pour réaliser un autre préchauffage dudit fluide cryogénique.

## Claims

1. A method of vaporizing a cryogenic fluid, in particular liquefied natural gas, wherein a heat transfer intermediate fluid is caused to flow in a close-loop circuit (2) passing through a first heat exchanger (3) between ambient air and said intermediate fluid for supplying heat (51) from ambient air to said intermediate fluid and a second heat exchanger (5) between said cryogenic fluid and said intermediate fluid for supplying heat (54) from said intermediate fluid to said cryogenic fluid so as to vaporize said cryogenic fluid, said intermediate fluid being brought into said second heat exchanger (5) after being compressed (53), and being brought into said first heat exchanger (3) after being expanded (55), **characterized in that** said intermediate fluid is subjected to a phase change at almost constant temperature in said first heat exchanger (3), said intermediate fluid entering in said first heat exchanger (3) in liquid phase and leaving from said first exchanger (3) in gas phase.

2. A method of vaporizing a cryogenic fluid according to claim 1, wherein said intermediate fluid is chosen from among refrigerant fluids such as propane, carbon dioxide (CO₂), R134a, R152a, or R32.

3. A method of vaporizing a cryogenic fluid according to claim 1 or 2, wherein said intermediate fluid is carbon dioxide (CO₂), and said intermediate fluid is expanded (55) in an expansion member (6) at constant enthalpy.

4. A method of vaporizing a cryogenic fluid according to claim 3, wherein the CO₂ is compressed (53) at a certain high pressure lying approximately in the range 80 and 130 bars so as to be brought at a supercritical state and is expanded (55) at a pressure lying approximately in the range 30 and 50 bars.

5. A method of vaporizing a cryogenic fluid according to claim 3, wherein the CO₂ is compressed (102) at a certain medium pressure lying approximately in the range 40 and 60 bars so as to be maintained in a supercritical state and is expanded (55) at a pressure lying approximately in the range 30 and 35 bars.

6. A method of vaporizing a cryogenic fluid according to one of the preceding claims, wherein the intermediate fluid is accumulated in an intermediate fluid accumulation device (14) arranged in the direction of flow (A) between the first heat exchanger (3) and the compressor (4).

7. A method of vaporizing a cryogenic fluid according to one of the preceding claims, wherein the intermediate fluid flows in a bundle of tubes (7) of said first heat exchanger (3), said tubes (7) being arranged in a plurality of rows and provided with external fins and optionally with internal fins.

8. A method of vaporizing a cryogenic fluid according to claim 7, wherein the intermediate fluid flows in a first flow section of said tubes (7) defining a first volume and in a second flow section of said tubes (7) defining a second volume larger than said first volume so as to limit the loss of pressure depending on the liquid or gas state of the intermediate fluid.

9. A method of vaporizing a cryogenic fluid according to one of the claims 7 or 8, wherein ambient air is pulsed by at least one fan (8) from the top to the bottom around said tubes (7) of said first heat exchanger (3).

10. A method of vaporizing a cryogenic fluid according to one of the preceding claims, wherein the second heat exchanger is of the type of coaxial tubes (11, 12) with fins (13), or having a shell tube or plates.

11. A method of vaporizing a cryogenic fluid according to one of the preceding claims, wherein intermediate fluid is caused to flow in a third heat transfer (15) placed between an outlet of the second heat exchanger (5) and an outlet of the first heat exchanger(3).

12. A method of vaporizing a cryogenic fluid according to one of the preceding claims, wherein intermediate fluid is caused to flow in a second close-loop circuit (20) passing through a fourth heat exchanger (21) between ambient air and said intermediate fluid and a fifth heat exchanger (23) between said intermediate fluid and said cryogenic fluid, said fifth heat exchanger (23) being connected in series with said second heat exchanger (5) for performing a preheating of said cryogenic fluid.

13. Method of vaporizing a cryogenic fluid according to one of the preceding claims, wherein intermediate fluid is caused to flow in a third close-loop circuit (30) passing through a sixth heat exchanger (31) between ambient air and said intermediate fluid, a seventh heat exchanger (34) between said intermediate fluid and said cryogenic fluid and a turbine (33) able to use a pressure difference of said intermediate fluid to produce electrical power, said seventh heat exchanger (34) being connected in series with said fifth heat exchanger (23) for performing another preheating of said cryogenic fluid.

## Patentansprüche

1. Verfahren zur Verdampfung von kryogenen Flüssigkeiten, insbesondere verflüssigtem Erdgas, bei dem eine Zwischenflüssigkeit zur Wärmeübertragung in einem geschlossenen Kreislauf (2) zirkuliert und dabei einen ersten Wärmetauscher (3) zwischen Umgebungsluft und der Zwischenflüssigkeit durchfließt, damit die Wärme (51) der Umgebungsluft an die Zwischenflüssigkeit abgegeben wird, und einen zweiten Wärmetauscher (5) zwischen der kryogenen Flüssigkeit und der Zwischenflüssigkeit durchfließt, sodass die Wärme (54) der Zwischenflüssigkeit an die kryogenen Flüssigkeit abgegeben wird, wobei die kryogene Flüssigkeit verdampft, wobei die Zwischenflüssigkeit in den zweiten Wärmetauscher (5) geleitet wird, nachdem sie komprimiert (53) wurde und in den ersten Wärmetauscher (3) geleitet wird nachdem sie entspannt (55) wurde, **dadurch gekennzeichnet, dass** die Zwischenflüssigkeit im ersten Wärmetauscher (3) einem Phasenwechsel bei nahezu konstanter Temperatur unterzogen wird, wobei die Zwischenflüssigkeit beim Eintritt in den ersten Wärmetauscher (3) in flüssiger Phase und beim Austritt aus dem Wärmetauscher (3) in gasförmiger Phase vorliegt.

2. Verfahren zur Verdampfung von kryogenen Flüssigkeiten nach Anspruch 1, bei dem die Zwischenflüssigkeit aus den Kühlflüssigkeiten Propan, Kohlendioxid (CO₂), R134a, R152a oder R32 ausgewählt ist.

3. Verfahren zur Verdampfung von kryogenen Flüssigkeiten nach Anspruch 1 oder 2, bei dem die Zwischenflüssigkeit aus Kohlendioxid (CO₂) besteht und diese in einem Ausdehnungsbehälter (6) bei konstantem Wärmeinhalt entspannt (55) wird.

4. Verfahren zur Verdampfung von kryogenen Flüssigkeiten nach Anspruch 3, bei dem das CO₂ auf einen bestimmten erhöhten Druck zwischen 80 und 130 bar komprimiert (53) wird, so dass es in einen überkritischen Zustand versetzt wird, und auf einen Druck zwischen 30 und 50 bar entspannt (55) wird.

5. Verfahren zur Verdampfung von kryogenen Flüssigkeiten nach Anspruch 3, bei dem das CO₂ auf einen mittleren Druck zwischen 40 und 60 bar komprimiert (102) wird, so dass es in einem unterkritischen Zustand versetzt wird, und auf einen Druck zwischen 30 bis 35 bar entspannt (104) wird.

6. Verfahren zur Verdampfung von kryogenen Flüssigkeiten nach einem der vorgenannten Ansprüche, bei dem die Zwischenflüssigkeit in einem Sammelbehälter (14) für die Zwischenflüssigkeit gesammelt wird, der in Richtung der Zirkulation (A) zwischen dem ersten Wärmetauscher (3) und dem Kompressor (4) angeordnet ist.

7. Verfahren zur Verdampfung von kryogenen Flüssigkeiten nach einem der vorgenannten Ansprüche, bei dem die Zwischenflüssigkeit in einem Bündel von Rohren (7) des ersten Wärmetauschers (3) zirkuliert, wobei die Rohre (7) in mehreren Reihen angeordnet und mit externen und eventuell mit internen Rippen versehen sind.

8. Verfahren zur Verdampfung von kryogenen Flüssigkeiten nach Anspruch 7, bei dem die Zwischenflüssigkeit in einem ersten Leitungsabschnitt der Rohre (7), welcher ein erstes Volumen bildet, und im zweiten Leitungsabschnitt der Rohre (7), welcher ein zweites, größer als das erste Volumen bildet, zirkuliert, um die Druckverluste der Zwischenflüssigkeit in flüssigem oder gasförmigem Zustand zu begrenzen.

9. Verfahren zur Verdampfung von kryogenen Flüssigkeiten nach Anspruch 7 oder 8, bei dem die Umgebungsluft durch mindestens ein Gebläse (8) von oben nach unten um die Rohre (7) des ersten Wärmetauschers (3) umgewälzt wird.

10. Verfahren zur Verdampfung von kryogenen Flüssigkeiten nach einem der vorgenannten Ansprüche, bei dem der zweite Wärmetauscher vom Typ mit mit Rippen versehenen (13) Koaxialrohren (11, 12), mit Kalanderrohren oder mit Plattenrohren ist.

11. Verfahren zur Verdampfung von kryogenen Flüssigkeiten nach einem der vorgenannten Ansprüche, bei dem die Zwischenflüssigkeit in einem dritten Wärmetauscher (15) zirkuliert, welcher zwischen einem Ausgang des zweiten Wärmetauschers (5) und einem Ausgang des ersten Wärmetauschers (3) angeordnet ist.

12. Verfahren zur Verdampfung von kryogenen Flüssigkeiten nach einem der vorgenannten Ansprüche, bei dem die Zwischenflüssigkeit in einem zweiten geschlossenen Kreislauf (20) zirkuliert und dabei einen vierten Wärmetauscher (21) zwischen Umgebungsluft und der Zwischenflüssigkeit und einen fünften Wärmetauscher (23) zwischen der Zwischenflüssigkeit und der kryogenen Flüssigkeit durchfließt, wobei der vierte (21) und fünfte (23) Wärmetauscher mit dem zweiten Wärmetauscher (5) in Reihe geschaltet sind, um die kryogene Flüssigkeit vorzuwärmen.

13. Verfahren zur Verdampfung von kryogenen Flüssigkeiten nach einem vorgenannten Ansprüche, bei dem die Zwischenflüssigkeit durch einen dritten geschlossenen Kreislauf (30) zirkuliert und dabei einen sechsten Wärmetauscher (31) zwischen Umgebungsluft und der Zwischenflüssigkeit, einen siebten Wärmetauscher (34) zwischen der Zwischenflüssigkeit und der kryogenen Flüssigkeit und eine Turbine (33) durchfließt, welche einen Druckunterschied der Zwischenflüssigkeit zur Stromerzeugung nutzt, wobei der siebte Wärmetauscher (34) mit dem fünften Wärmetauscher (23) in Reihe geschaltet ist, um die kryogene Flüssigkeit vorzuwärmen.
